# FASCICULE DE BREVET EUROPEEN

(11) **EP 0 105 001 B1**
(45) Date de publication et mention de la délivrance du brevet: **27.08.1986**
(21) Numéro de dépôt: 83401862.4
(22) Date de dépôt: 23.09.1983
(51) Int. Cl.: F42C 15/18

(54) **Dispositif de sécurité à cage tournante pour projectile giratoire**
Sicherheitseinrichtung mit einem umlaufenden Käfig für ein Drallgeschoss
Safety device with a rotatable housing for a spinning projectile

(30) Priorité: 24.09.1982 FR 8216097
(43) Date de publication de la demande: 04.04.1984
(73) Titulaire: MANUFACTURE DE MACHINES DU HAUT-RHIN S.A. (MANURHIN), F-68060 Mulhouse (FR)
(72) Inventeur: Nicolas, Jacques, F-63200 Riom (FR); Raso, Roland, F-03200 Vichy (FR)
(74) Mandataire: Martin, Jean-Jacques

## Description

La présente invention concerne un dispositif de sécurité à cage tournante pour projectile giratoire.

Ces projectiles, porteurs d'une charge militaire, sont équipés d'un dispositif de mise à feu de celle-ci et, pour éviter que cette mise à feu se produise de façon intempestive pendant le stockage, l'alimentation dans l'arme, le trajet dans le tube d'arme lors du tir, et pendant les premiers mètres de la trajectoire du projectile hors de ce tube, sont également équipés de dispositifs de sécurité empêchant alors le fonctionnement du dispositif de mise à feu, pour n'autoriser celle-ci que lorsque le projectile a quitté le tube d'arme.

On utilise par exemple à cet effet un rotor gyroscopique tendant à basculer, lors de la giration du projectile, d'une position dans laquelle son axe d'inertie fait un angle avec l'axe de giration de projectile et dans laquelle il interrompt une chaîne pyrotechnique de celui-ci, à une position dans laquelle les deux axes sont alignés et dans laquelle la continuité de la chaîne pyrotechnique est établie.

L'alignement de l'axe d'inertie du rotor gyroscopique avec l'axe de giration du projectile tendant à se produire dès que le projectile est soumis à une giration, c'est-à-dire dès son tir, on souhaite prolonger la sécurité pendant un certain laps de temps après le tir, correspondant pour le projectile au parcours d'une distance de quelques mètres au sortir de la bouche de l'arme; à cet effet, on prévoit des moyens de verrouillage par goupille, clavette, ou tout autre dispositif analogue pour maintenir pendant le temps désiré, ou sur le parcours de la distance désirée, le rotor gyroscopique à l'état immobile par rapport au corps du projectile, ce qui d'une part maintient la sécurité et d'autre part assure l'entraînement du rotor à la rotation autour de l'axe de giration du projectile, nécessaire à l'obtention ultérieure d'un effet gyroscopique provoquant, après déverrouillage, le passage du rotor à sa position d'alignement de son axe d'inertie avec l'axe de giration; ce déverrouillage est commandé par un dispositif temporisateur horloger ou mécanique, déclenché par un dispositif accessoire, par exemple à inertie, à l'instant du tir.

Ces dispositifs sont complexes dès lors que l'on désire maintenir la sécurité sur plusieurs dizaines de mètres de la trajectoire du projectile à sa sortie de la bouche, et présentent un encombrement important réduisant leur domaine d'application à celui des projectiles de gros caliber; pour des projectiles de plus petit calibre, dans lesquels le volume disponible pour le dispositif de sécurité est réduit, on doit se limiter à l'utilisation, à titre de sécurité, soit de dispositifs efficaces sur des distances de l'ordre de 25 à 30 mètres en ne retenant que le percuteur, c'est-à-dire en ne fournissant qu'une sécurité précaire en cas de choc subi par le projectile pendant son stockage et sa manutention et en début de trajectoire, soit de dispositifs agissant certes par interruption d'une chaîne pyrotechnique et offrant par conséquent une sécurité accrue lors du stockage et de la manutention du projectile, ces dispositifs n'étant cependant efficaces que sur quelques mètres de trajectoire après la sortie du tube d'arme.

On se référera par exemple aux documents FR-A-2 233 593 et FR-A-2 293 688, ainsi qu'au brevet US-A-3 076 410.

Le but de la présente invention est de proposer un dispositif de sécurité pour projectile giratoire apte à fonctionner par interruption d'une chaîne pyrotechnique, ou encore par interruption d'un circuit électrique ou fluidique par exemple de mise à feu ou au contraire fermeture d'un circuit électrique d'alimentation de fonctions de sécurité, par conséquent de façon particulièrement efficace, et qui assure sous un encombrement réduit, avec des moyens simples, économiques et néanmoins fiables, une sécurité sur une distance de plusieurs dizaines de mètres après la sortie du projectile hors du tube d'arme.

A cet effet, le dispositif de sécurité selon l'invention, comportant de façon générale à l'intérieur du corps du projectile, dont l'axe de giration est défini, parallèlement à un sens de translation déterminé du projectile, un organe mobile tel que par exemple un rotor gyroscopique et au moins une goupille de verrouillage mobile, sous l'action de la force centrifuge consécutive à la giration du projectile, d'une position de verrouillage de l'organe mobile, dans laquelle elle coopère avec celui-ci occupant une position déterminée pour l'immobiliser dans cette position, à une position de libération de l'organe mobile dans laquelle cette coopération cesse, ainsi qu'au moins une bande spirale normalement enroulée et susceptible de se dérouler sous l'action de la force contri- fuge consécutive à la giration du projectile, comme il est connu en soi de FR-A-2 233 593, se caractérise en ce que ledit organe est mobile à l'intérieur d'une cage montée à la rotation libre autour de l'axe de giration par rapport au corps, à l'intérieur de celui-ci, par l'intermédiaire de moyens de montage autorisant un jeu de la cage à la translation par rapport au corps parallèlement à l'axe de giration, entre deux faces d'appui respectivement avant et arrière du corps si l'on se réfère au sens de translation du projectile, en ce que ladite goupille est montée à coulissement radial dans la cage, en référence à l'axe de giration, entre d'une part ladite position de verrouillage dans laquelle sa zone la plus proche de l'axe de giration coopère avec l'organe mobile, à l'intérieur de la cage, pour immobiliser cet organe dans ladite position déterminée par rapport à la cage et dans laquelle sa zone la plus éloignée de l'axe de giration affleure une face périphérique extérieure de la cage, cylindrique de révolution autour de l'axe de giration, et d'autre part ladite position de libération plus éloignée de l'axe de giration et dans laquelle sa zone la plus proche de celui-ci libère l'organe mobile, et en ce que ladite bande spirale est interposée entre ladite face périphérique extérieure de la cage et une face périphérique intérieure du corps et en ce qu'elle est élastique et présente une masse, une forme, une rigidité et une précontrainte qui sont telles qu'elle soit enroulée autour de la face périphérique extérieure de la cage et l'enserre de façon à en être solidaire par friction au repos et tant que celle-ci subit, en se solidarisant par inertie avec le corps à l'accélération du projectile dans le tube d'arme, une giration conjointe avec le corps à une vitesse croissant de la valeur nulle à une valeur maximale et telles que sa spire extérieure tende à se dégager sous l'action de la force centrifuge pour une valeur lègèrement inférieure ou égale à cette valeur maximale, pour se plaquer contre la face périphérique intérieure du corps et s'en solidariser par friction, de telle sorte que, à la sortie du projectile hors du tube d'arme, il se produise un déroulement centrifuge de la bande spirale élastique, avec libération de la goupille dans le sens d'un mouvement de sa position de verrouillage de l'organe mobile à sa position de libération de celui-ci.

On notera que l'on a déjà proposé d'utiliser des ressorts spiraux se déroulant sous l'action de la force centrifuge pour immobiliser directement un percuteur ou même, comme le décrit le brevet CH-A-432 300, un rotor gyroscopique sur lequel un tel ressort est enroulé directement; cependant, ces ressorts spiraux se déroulent dans les quelques premiers mètres de la trajectoire du projectile, après lesquels la sécurité disparaît; on a également proposé, dans le brevet US-A- 3 136 253, de ralentir la mise en nutation d'un rotor gyroscopique en le plaçant à l'intérieur d'une cage elle-même portée par le corps du projectile par l'intermédiaire d'un roulement à billes, l'inertie de la cage et du rotor opposant une résistance à leur entrainement à la rotation conjointe par le corps; on conçoit aisément que le déroulement du ressort spiral entre une cage tournante et le corps du projectile, préconisé selon l'invention, en introduisant un différentiel de vitesse entre ces derniers, permette de retarder le déroulement de la bande spirale élastique et de ce fait l'éjection de la goupille de verrouillage de l'organe mobile tel qu'un rotor gyroscopique par rapport à la cage, et par conséquent d'augmenter considérablement la distance de sécurité.

D'autres details et avantages de l'invention ressortiront de la description ci-dessous, relative à un exemple de mise en oeuvre non limitatif, ainsi que des dessins annexés qui font partie intégrante de cette description.

Cet exemple correspond au cas où l'on utilise un dispositif de sécurité selon l'invention pour immobiliser un rotor gyroscopique dans une position désaxée par rapport à l'axe de giration, le rotor se plaçant lorsqu'il est libéré dans une position dans laquelle il assure la continuité d'une chaîne pyrotechnique du projectile; toutefois, comme il a été dit plus haut, le domaine d'application de l'invention n'est pas limité au verrouillage momentané de tels rotors gyroscopiques, et on peut notamment l'appliquer dans l'établissement ou l'ouverture de circuits électriques ou fluidiques dans lesquels un rotor gyroscopique ou tout autre organe mobile fera office d'interrupteur.
La figure 1 montre une vue du dispositif selon l'invention en coupe par un plan axial, au repos ou lors de la phase d'accélération du projectile dans la bouche de l'arme.
La figure 2 montre une vue analogue, lors de la phase de décélération du projectile hors de la bouche de l'arme.
La figure 3 montre une vue en coupe selon le plan 11 t-t de la figure 1.
La figure 4 montre une vue analogue, dans la période de déroulement du ressort.
La figure 5 montre une vue du dispositif en coupe par le plan V-V de la figure 2.

On a désigné par 1 un corps de fusée, pour l'essentiel de révolution autour d'un axe 2 qui constitue son axe de giration lorsque, se déplaçant en translation dans un sens 3 déterminé parallèle à cet axe 2, il tourne sur lui-même dans un sens 4 qui est fonction du sens des rayures du tube d'arme au moyen duquel le projectile est tiré; le sens de giration 4 indiqué aux figures 3 à 5 correspondant au tir au moyen d'un canon dont le tube est rayé selon un pas à droite, à titre d'exemple non limitatif.

Par convention, les sens 3 et 4 serviront de sens de référence dans la suite de la description, et, notamment, les termes «avant» et «arrière» utilisés par la suite s'entendront en référence au sens 3.

A son extrémité arrière, le corps 1 présente une forme tubulaire et définit intérieurement une cavité 5 ouverte vers l'arrière et délimitée à l'intérieur du corps 1 par une face périphérique intérieure 6 cylindrique de révolution autour de l'axe 2 et par une face avant 7 annulaire, plane, orientée transversalement par rapport à l'axe 2 et jointive par sa périphérie extérieure de la face 6 et par sa périphérie intérieure d'une face périphérique intérieure 8, cylindrique de révolution autour de l'axe 2 avec un diamètre inférieur à celui de la face 6, d'un orifice 9 débouchant centralement dans celle-ci et communiquant vers l'avant avec un canal 1 0 aménagé dans le corps 1 en vue du guidage d'un percuteur 11 selon l'axe 2, d'une position avant d'armement dans laquelle il est illustré à une position arrière de percussion, en saillie à l'intérieur de la cavité 5, qu'il ne peut gagner qu'après que le dispositif de sécurité selon l'invention a fonctionné.

A l'intérieur de la cavité 5, le corps 1 porte de façon solidaire un culot 12 remarquable en ce qu'il présente vers l'avant une face annulaire plane 13, orientée transversalement par rapport à l'axe 2, jointive par sa périphérie extérieure de la face 6 de la cavité 5 et par sa périphérie intérieure d'une face périphérique intérieure 14, cylindrique de révolution autour de l'axe 2, d'un orifice 15 du culot 12, débouchant vers l'avant dans cette face 13 et vers l'arrière en regard d'un relais pyrotechnique 16 porté de façon solidaire par le culot 12, en arrière de la face 13; la face 13 définit ainsi pour la cavité 5 une face arrière.

A l'intérieur de la cavité 5 ainsi définie par les faces 6, 7, 13 est montée conformément à l'invention une cage 17 qui est délimitée, si l'on se réfère à l'état monté du dispositif, par une face périphérique extérieure 18 cylindrique de révolution autour de l'axe 2 et par deux faces annulaires, planes, orientées transversalement par rapport à cet axe 2 et jointives de la face 18 par leur périphérie extérieure respective, à raison d'une face avant 19, tournée vers l'avant et par conséquent placée en regard de la face avant 7 de la cavité 5, et d'une face arrière 20 tournée vers l'arrière et par conséquent placée en regard de la face arrière 13 de la cavité 5; à cet effet, le diamètre de la face 18, qui définit le diamètre extérieur des faces 19 et 20, est intermédiaire entre le diamètre de la face 6, d'une part, et les diamètres respectifs des faces 8 et 14, d'autre part.

On remarquera que, conformément à l'invention, la distance d séparant parallèlement à l'axe 2 les faces 19 et 20 est inférieure d'une valeur à à la distance entre les faces 7 et 13, mesurée de la même façon.

Par sa périphérie intérieure, la face 19 de la cage 17 est adjacente à une face périphérique extérieure 21, cylindrique de révolution autour de l'axe 2 avec un diamètre étroitement voisin de celui de la face périphérique intérieure 8 de l'orifice 9, d'un tourillon 22 que la cage 17 porte de façon solidaire, en saillie vers l'avant par rapport à sa face 19, et qui s'engage dans l'orifice 9 pour assurer, par contact glissant entre les faces 8 et 9, un guidage de la cage 17 à la rotation autour de l'axe 2 par rapport au corps 1; de même, la face 20 de la cage 17 est adjacente, par sa périphérie intérieure, à une face périphérique extérieure 23, cylindrique de révolution autour de l'axe 2 avec un diamètre aussi voisin que possible de celui de la face 14, d'un tourillon 24 que la cage 17 porte en saillie vers l'arrière par rapport à cette face 20 et qui s'engage dans l'orifice 15 de façon à assurer également un tel guidage à la rotation relative, par contact glissant mutuel des faces 23 et 14.

Vers l'avant, la face périphérique extérieure 21 du tourillon 22 est adjacente à la pérphérie extérieure d'une face annulaire 25, transversale par rapport à l'axe 2, délimitant le tourillon 22 vers l'avant alors que, vers l'arrière, la face périphérique extérieure 23 du tourillon 24 est adjacente à la périphérie extérieure d'une face annulaire 26, transversale par rapport à l'axe 2, délimitant ce tourillon 24 vers l'arrière, et la distance séparant respectivement la face 25 de la face 19 et la face 26 de la face 20 parallèlement à l'axe 2 est supérieure au jeu et inférieure respectivement à la longueur de la face 8 ou à celle de la face 14, mesurée parallèlement à l'axe 2, de telle sorte que la cage 17 et le corps 1 puissent subir une translation relative suivant cet axe, dans un sens ou dans l'autre, dans les limites du jeu l, sans subir d'entraves et en conservant une coaxialité aussi bonne que possible, par coulissement relatif des faces 21 et 8 et des faces 23 et 14 parallèlement à t'axe 2.

Les tourillons 22 et 24 sont creux et, par leur - périphérie intérieure respective, les faces 25 et 26 sont jointives d'une face périphérique intérieure, respectivement 27 ou 28, cylindrique de révolution autour de l'axe 2, débouchant à l'intérieur de la cage 17 dans un logement 29 constituant un palier assurant le guidage, à la rotation en tous sens autour d'un centre C situé sur l'axe 2 et dans toute la mesure du possible fixe par rapport à la cage tournante 17, pour un rotor gyroscopique 30.

A cet effet, le logement 29 présente une face périphérique intérieure présentant une enveloppe intérieure sphérique de centre C, et le rotor gyroscopique 30 présente une face périphérique extérieure 31 également sphérique, avec un diamètre aussi voisin que possibile du diamètre de cette enveloppe de telle sorte que le centre de cette face 31 coïncide de façon aussi précise que possible avec le centre C, et soit en tout cas placé aussi exactement que possible sur l'axe 2.

Le rotor gyroscopique 30 présente un axe d'inertie propre 32 et est percé de part en part, suivant cet axe, d'un canal 33 à l'intérieur duquel est logée une amorce 34, la forme et les dimensions du canal 33 en coupe transversale par rapport à l'axe 32 et le diamètre de la face périphérique intérieure 27 du tourillon étant propres à permettre le passage du percuteur 11 vers sa position de percussion, lorsque l'axe 32 coïncide avec l'axe 2 dans une position privilégiée du rotor gyroscopique 30 à l'intérieur de la cage 17, position que le rotor tend à gagner dès lors qu'il est animé d'un mouvement de rotation autour de l'axe 2; dans cette position, le rotor établit la continuité d'une chaîne pyrotechnique incluant le percuteur 11, le tourillon 22, le canal 33 avec l'amorce 34, le tourillon 24 et le relais de mise à feu 16.

Pour établir une sécurité par interruption de cette chaîne pyrotechnique pendant le stockage, l'alimentation dans l'arme, le trajet dans le tube d'arme, et pendant les premiers mètres de la trajectoire du projectile, le rotor 30 est retenu dans une position dans laquelle son axe d'inertie propre 32 est décalé angulairement par rapport à l'axe 2, en référence au centre C, c'est-à-dire dans une position dans laquelle son canal 33 n'est pas placé en regard du percuteur 11, par des moyens de verrouillage qui vont être décrits à présent.

Ces moyens de verouillage comportent notamment au moins une goupille orientée radialement par rapport à l'axe 2, et de préférence une pluralité de telles goupilles orientées radialement par rapport à l'axe 2 et régulièrement réparties angulairement en référence à celui-ci, pour immobiliser temporairement le rotor à l'intérieur de la cage 17 dans une position désaxée.

Dans l'exemple illustré, il est ainsi prévu deux goupilles 35 et 36 dont chacune présente une face périphérique extérieure, respectivement 37 ou 38, cylindrique de révolution autour d'un axe propre, respectivement 39 ou 40, et deux faces d'extrémité, respectivement 41, 42 et 43, 44, orientées transversalement par rapport à cet axe propre.

Pour assurer l'immobilisation du rotor 30 par rapport à la cage 17 en position désaxée, ces goupilles 35 et 36 sont retenues dans des trous respectifs 45 et 46, cylindriques de révolution autour d'un même axe 47 perpendiculaire à l'axe 2, que la cavité 17 présente entre ses faces 19 et 0, et qui joignent la face périphérique extérieure 18 de la cage 17 au logement intérieur 29 de celle-ci; les logements 45 et 46 présentent un diamètre intérieur complémentaire des diamètres respectifs des faces 37 et 38 des goupilles 35 et 36, pour recevoir celles-ci à coulissement suivant l'axe 47, dans une position dans laquelle se confondent avec cet axe 47 les axes respectifs 39 et 40 des goupilles.

La longueur des goupilles, mesurée entre les faces 41 et 42 et entre les faces 43 et 44 parallèlement à leur axe respectif, est telle que, lorsqu'elles sont engagées dans un trou respectif 45 ou 46 de la cage 17 dans une position dans laquelle l'une de leurs extrémités, respectivement 42 ou 44, affleure la face périphérique extérieure 18 de la cage 17, leur autre extrémité, respectivement 41 ou 43, située plus près de l'axe 2, pénètre à l'intérieur de l'enveloppe intérieure sphérique du logement 29 et s'engage dans une encoche, respectivement 48 ou 49, que présente à cet effet, respectivement en regard du trou 45 ou en regard du trou 46 suivant l'axe 47, la face périphérique extérieure 31 du rotor gyroscopique 30 lorsque celui-ci occupe la position de désaxement de son axe d'inertie propre 32 par rapport à l'axe de giration 2 du corps 1 choisie comme position de sécurité.

Les goupilles 35 et 36 ainsi logées dans les trous 45 et 46 de la cage 17 sont éjectables sous l'action de la force centrifuge lorsque cette cage 17 tourne autour de l'axe 2, mais un élément temporisateur s'oppose à cette éjection pendant les premiers mètres de la trajectoire du projectile.

Cet élément temporisateur est réalisé, conformément à l'invention, sous la forme d'une bande spirale élastique ou ressort spiral 50 d'axe 2, interposé entre la face périphérique extérieure 18 de la cage 17 dont elle est indépendante et la face périphérique intérieure 6 de la cavité 5 cu corps 1, et qui présente une masse, une forme, une rigidité et une précontrainte telles que, au repos, c'est-à-dire lorsque la cage 17 est immobile, la bande spirale élastique 50 soit enroulée autour de la face périphérique extérieure 18 de la cage 17 et l'enserre de façon à en être solidaire par friction, et telles qu'elles autorisent ensuite le processus de déroulement suivant de la bande, en fonction duquel l'homme du métier déterminera aisément les valeurs à donner à cette masse (notamment en termes de masse linéaire), cette forme (notamment en termes de longueur de la bande), cette rigidité et cette précontrainte imposée à l'enroulement, en usine, de la bande autour de la face 18 de la cage 17.

Au repos, c'est-à-dire lors du stockage et de l'alimentation dans l'arme, la bande spirale élastique 50 est intégralement enroulée autour de la face périphérique extérieure 18 de la cage 17, et retient les goupilles 35 et 36 dans une position dans laquelle leurs extrémités 41 et 43 s'engagent dans les encoches 48 et 49 du rotor gyroscopique 30 alors désaxé par rapport à l'axe 2, pour assurer la sécurité; la cage tournante 17, ainsi que la bande spirale 50 qui en est alors solidaire, sont alors libres à la rotation autour de l'axe 2 par rapport au corps 1 grâce aux tourillons 22 et 24 et au jeu ménagé, parallèlement à l'axe 2, entre les faces respectives, transversales par rapport à cet axe, du corps 1 et de la cage 17; on notera que, avantageusement, la bande élastique 50 présente parallèlement à l'axe 2 une dimension au plus égale à la dimension d séparant les faces 19 et 20, la bande 50 étant enroulée autour de la face 18 dans une position telle qu'elle ne forme pas de saillie par rapport à ces faces 19 et 20.

Au moment du tir, et lors de son parcours dans le tube d'arme, supposé rayé à droite dans l'exemple illustré, le projectile et, avec lui, le corps de fusée 1 se déplacent dans le sens 3 en subissant une accélération puissante, dont la valeur est par exemple de l'ordre de 60.000 à 120.000 fois la valeur du champ d'attraction terrestre, et tous les éléments susceptibles de se déplacer à l'intérieur du corps 1 viennent se plaquer vers l'arrière contre toute contrepartie possible, par inertie; notamment, la cage 17 par sa face 20 et le ressort 50 viennent se plaquer vers l'arrière contre la face 13 de la cavité 5, qui leur fournit un appui vers l'arrière et assure par friction leur solidarisation à la rotation autour de l'axe 2 avec le corps 1; par conséquent, la bande spirale élastique 50, la cage 17 et les éléments que celle-ci contient sont entraînés à la rotation autour de l'axe 2 à la même vitesse que le corps 1, dans le même sens 4, pour atteindre à la bouche du tube d'arme une vitesse de rotation maximale qui est par exemple de l'ordre de 40.000 à 60.000 tours par minute, à partir d'une valeur initiale nulle.

Cet état de totale solidarité des différents éléments du dispositif avec le corps 1 est illustré aux figures 1 et 3.

Dés le franchissement de la bouche, l'accélération dans le sens 3 cesse pour être remplacée par une décélération dont la valeur est par exemple de l'ordre de 40 fois la valeur du champ d'attraction terrestre; tous les éléments du dispositif mobiles à l'intérieur du corps 1 tendent alors par inertie à se déplacer vers l'avant et viennent se plaquer contre toute contrepartie possible et, notamment, la cage 17 franchit le jeu pour venir s'appliquer vers l'avant, par sa face 19, contre la face 7 de la cavité 5 qui lui fournit un appui.

Simultanément, la spire extérieure de la bande spirale 50 tend à se dégager vers l'extérieur sous l'action de la force centrifuge et à venir se plaquer entre la face 6 de la cavité 5 du corps 1, si bien qu'il s'en suit le déroulement centrifuge total de la bande spirale 50 dont on notera qu'à cet effet, l'enroulement est tel que les zones de la bande spirale respectivement de plus en plus proches de l'axe 2 se succèdent dans le sens 4 de giration, déterminé par le sens des rayures du canon de l'arme (figure 4).

A la fin de ce processus, la bande spirale 50 est intégralement enroulée contre la face périphérique extérieure 6 de la cavité 5 et solidaire du corps 1 par friction du fait de la force centrifuge, et la face périphérique extérieure 18 de la cage 17 est totalement dégagée, notamment en regard des trous 45 et 46 dont les goupilles 35 et 36 peuvent être alors éjectées sous l'action de la force centrifuge, qui les plaque à leur tour contre la spire intérieure de la bande 50 enroulée contre la face 6, comme le montrent les figures 2 et 5; naturellement, le dimensionnement des différents éléments du dispositif est établi en fonction de cette possibilité de dégagement.

Lors de ce mouvement des goupilles 35 et 36, leurs extrémités respectives 48 et 49 initialement les plus proches de l'axe 2 accomplissent un mouvement centrifuge et, au cours de ce mouvement, se dégagent des encoches 48 et 49 du rotor gyroscopique 30, alors libéré vis-à-vis d'un mouvement gyroscopique à l'intérieur de son logement 29 dans la cage 17, l'amenant dans une position d'alignement de son axe d'inertie propre 32 avec l'axe de giration 2.

Naturellement, le dispositif qui vient d'être décrit peut être réalisé dans une gamme de dimensions extrêmement large, et on trouvera ci-dessous, à titre d'exemple non limitatif, une indication de cotes et de tolérances correspondant à la mise en oeuvre du dispositif pour des calibres de l'ordre de 30 à 155 mm, ces chiffres étant eux- mêmes donnés à titre d'exemple non limitatif.

Les valeurs ci-dessous sont établies en référence au diamètre a du rotor gyroscopique 30:
- diamètre a du rotor 30: de 6 à 20 mm;
- jeu du rotor 30 dans son logement 29 de la cage tournante 17: de 0,7 à 1,5% de a;
- diamètre de la face périphérique extérieure 23 du tourillon 24 et de la face périphérique intérieure 14 de l'orifice 15: b = a;
- diamètre de la face périphérique extérieure 21 du tourillon 22 et de la face périphérique intérieure 8 de l'orifice 9: c = a/2;
- diamètre de la face périphérique extérieure 18 de la cage tournante 17: e = 4/3 a;
- diamètre extérieur de la bande spirale élastique 50 à l'état enroulé autour de la face périphérique extérieure 18 de la cage tournante 17: f = 9/5 a;
- diamètre de la face périphérique extérieure 6 de la cavité 5: g = 7/3 a;
- distance entre les faces 19 et 20 de la cage tournante 17: d = a;
- valeur du jeu entre la cage tournante 17 et le corps 1 parallèlement à l'axe 2: = de 1,5 à 4% de a;
- longueur d'une goupille 35 ou 36, mesurée parallèlement à son axe respectif 39 ou 40: h = 2/5 a; ⁻
- diamètre de la face périphérique extérieure 37 ou 38 d'une goupille 35 ou 36: i = a/7;
- distance séparant l'axe 47 des trous 45 et 46 du centre C du logement 29, parallèlement à l'axe 2: k = 4/10 a (l'axe 47 étant situé entre le centre C et la face 19 de la cage 17);
- jeu des tourillons et goupilles dans les orifices ou trous respectifs: de 0,7 à 1,5% de a;
- état de surface: Ra 1,6
- épaisseur de la bande spirale élastique 50: 25 microns;
- longueur déroulée de la bande spirale 50: de 2 à 3 mètres.

Cet exemple correspond au cas de l'utilisation d'une bande spirale élastique 50 unique, comme il est illustré, mais on notera que l'on ne sortirait pas du cadre de l'invention en remplaçant cette bande spirale élastique unique par une pluralité de bandes analogues juxtaposées suivant la direction de l'axe de giration 2 et dont la masse, la forme, la rigidité et la précontrainte seraient telles qu'elles enserrent, de façon à en être solidaires par friction, la face périphérique extérieure 18 de la cage 17 au repos et tant que celle-ci subit, en se plaquant contre la face d'appui arrière 13 du corps 1 et en se solidarisant de ce fait avec celui-ci à l'accélération du projectile dans la tube d'arme, une giration conjointe avec le corps à une vitesse croissant de la valeur nulle à une valeur maximale, et en outre telles que leur spire extérieure respective tende à se dégager sous l'action de la force centrifuge pour une valeur légèrement inférieure ou égale à cette valeur maximale pour se plaquer alors contre la face périphérique intérieure 6 du corps et s'en solidariser par friction, pour autoriser le déroulement du processus ci-dessus.

Selon une autre variante, autour de la bande spirale élastique 50 peut être enroulée au moins une deuxième bande spirale élastique présentant une masse, une forme, une rigidité et une précontrainte telles qu'elle soit enroulée autour de la spire extérieure de la bande 50 et l'enserre de façon à en être solidaire par friction au repos et tant que la cage subit, en se plaquant contre la face d'appui arrière 13 du corps 1 et en se solidarisant de ce fait par inertie avec celui-ci à l'accélération du projectile dans le tube d'arme, une giration conjointe avec le corps 1 à une vitesse croissant de la valeur nulle à une valeur maximale, et en outre telles que la spire extérieure de cette deuxième bande spirale tende à se dégager sous l'action de la force centrifuge pour une valeur lègèrement inférieure ou égale à cette valeur maximale pour se plaquer contre la face périphérique intérieure 6 du corps 1 et s'en solidariser par friction dans les conditions décrites ci-dessus, de telle sorte que, successivement, cette deuxième bande puis la bande 50, libérée par celle-ci, subissant le processus ci-dessus viennent se plaquer contre la face périphérique intérieure 6 du corps 1, par l'intermédiaire de la deuxième bande spirale en ce qui concerne la bande spirale 50; on peut alors réaliser les deux bandes spirales en des matériaux différents tels que l'aluminium pour la bande intérieure et le laiton pour la bande extérieure, ou encore des matières plastiques.

Naturellement, plus de deux bandes spirales élastiques peuvent être ainsi juxtaposées soit selon l'axe 2, soit radialement en référence à celui-ci.

## Revendications

1. Dispositif de sécurité pour projectile giratoire, comportant à l'intérieur du corps (1) du projectile, présentant un axe de giration (2) défini et parallèle à un sens de translation (3) défini du projectile, un organe mobile (30) et au moins une goupille (35, 36) de verrouillage de celui-ci, cette goupille étant mobile, sous l'action de la force centrifuge consécutive à la giration du projectile, d'une position de verrouillage de l'organe mobile (30) dans laquelle elle coopère avec celui-ci, occupant une position déterminée, pour l'immobiliser dans cette position, à une position de libération de l'organe mobile (30) dans laquelle cette coopération cesse, ainsi qu'au moins une bande spirale (50) normalement enroulée et susceptible de se dérouler sous l'action de la force centrifuge consécutive à la giration du projectile, caractérisé en ce que:
- ledit organe (30) est mobile à l'intérieur d'une cage (17) montée à la rotation libre autour de l'axe de giration (2) par rapport au corps (1 ), à l'intérieur de celui-ci, par l'intermédiaire de moyens de montage (22, 24) autorisant un jeu (j) de la cage (17) à la translation par rapport au corps (1) parallèlement à l'axe de giration (2), entre deux faces d'appui respectivement avant (7) et arrière (13) du corps (1 ) si l'on se réfère audit sens de translation (3) du projectile,
- ladite goupille (35, 36) est montée à couilis- sement radial dans la cage (17), en référence à l'axe de giration (2), entre d'une part ladite position de verrouillage dans laquelle sa zone (41,43) la plus proche de l'axe de giration (2) coopère avec l'organe mobile (30), à l'intérieur de la cage (17), pour immobiliser cet organe (30) dans ladite position déterminée par rapport à la cage (17) et dans laquelle sa zone (42, 44) la plus éloignée de l'axe de giration (2) affleure une face périphérique extérieure (18) de la cage (17), cylindrique de révolution autour de l'axe de giration (2), et d'autre part ladite position de libération plus éloignée de l'axe de giration (2) et dans laquelle sa zone (41, 43) la plus proche de celui-ci libère l'organe mobile (30), et
- ladite bande spirale (50) est inerposée entre ladite face périphérique extérieure (18) de la cage (17) et une face périphérique intérieure (6) du corps (1 ) et en ce qu'elle est élastique et présente une masse, une forme, une rigidité et une précontrainte qui sont telles qu'elle soit enroulée autour de la face périphérique extérieure (18) de la cage (17) et l'enserre de façon à en être solidaire par friction au repos et tant que celle-ci subit, en se solidarisant par inertie avec le corps (1 ) à l'accélération du projectile dans le tube d'arme, une giration conjointe avec le corps (1 ) à une vitesse croissant de la valeur nulle à une valeur maximale, et que sa spire extérieure tende à se dégager sous l'action de la force centrifuge pour une valeur légèrement inférieure ou égale à cette valeur maximale pour se plaquer contre la face périphérique intérieure (6) du corps (1 ) et s'en solidariser par friction, de telle sorte que, à la sortie du projectile hors du tube d'arme, il se produise un déroulement centrifuge de la bande spirale élastique (50) avec libération de la goupille (35, 36) dans le sens d'un mouvement de sa position de verrouillage de l'organe mobile (30) à sa position de libération de celui-ci.

2. Dispositif selon la revendication 1, le projectile présentant un sens de giration déterminé (4), caractérisé en ce que la bande spirale élastique (50) est enroulée de telle sorte que ses zones respectives de plus en plus proches de l'axe de giration (2) se succèdent dans ce sens (4).

3. Dispositif selon l'une quelconque des revendications précédentes, caractérisé en ce qu'il comporte une pluralité desdites goupilles (35, 36), régulièrement réparties angulairement en référence à l'axe de giration (2).

4. Dispositif selon l'une quelconque des revendications précédentes, caractérisé en ce que les moyens de montage de la cage (17) par rapport au corps (1) comprennent deux tourillons (22, 24) de la cage (17) et deux orifices, axiaux complémentaires (9, 15) aménagés dans le corps (1 ) du projectile, respectivement dans la face d'appui avant (7) et dans la face d'appui arrière (13).

5. Dispositif selon l'une quelconque des revendications précédentes, caractérisé en ce que l'organe mobile (30) est un rotor gyroscopique présentant un axe propre (32), monté basculant à l'intérieur de la cage (17) entre ladite position déterminée par laquelle son axe propre (32) est décalé angulairement par rapport à l'axe de giration (2) et une deuxième position dans laquelle ces axes sont confondus, le rotor (30) tendant à basculer de sa première à sa deuxième position lors de la giration du corps (1 ).

6. Dispositif selon la revendication 5, caractérisé en ce que le rotor (30) possède un canal axial (33) formant partie intégrante, dans la deuxième position d'une chaîne pyrotechnique du projectile.

7. Dispositif selon la revendication 5, caractérisé en ce qu'il comporte des moyens interrupteurs d'un circuit électrique ou fluidique, commandés par le basculement du rotor (30).

8. Dispositif selon l'une quelconque des revendications précédentes, caractérisé en ce qu'il comporte au moins une deuxième bande spirale élastique, juxtaposée à ladite première bande spirale élastique (50) autour de la face périphérique extérieure (18) de la cage (17) suivant la direction de l'axe de giration (2), cette deuxième bande élastique présentant une masse, une forme, une rigidité et une précontrainte telles qu'elle soit enroulée autour de la face périphérique extérieure (18) de la cage (17) et l'enserre de façon à en être solidaire par friction au repos et tant que celle-ci subit, en se solidarisant par inertie avec le corps (1) à l'accélération du projectile dans le tube d'arme, une giration conjointe avec le corps (1 ) à une vitesse croissant de la valeur nulle à une valeur maximale et que sa spire extérieure tende à se dégager sous l'action de la force centrifuge pour une valeur légèrement inférieure ou égale à cette valeur maximale, pour se plaquer contre la face périphérique intérieure (6) du corps et s'en solidariser par friction, de telle sorte que, à la sortie du projectile hors du tube d'arme, il se produise un déroulement centrifuge de la deuxième bande spirale élastique.

9. Dispositif selon l'une quelconque des revendications 1 à 7, caractérisé en ce qu'il comporte au moins une deuxième bande spirale élastique, superposée radialement à ladite première bande spirale élastique (50) si l'on se réfère à l'axe de giration (2), et présentant une masse, une forme, une rigidité et une précontrainte telles qu'elle soit enroulée autour de la spire extérieure de la première bande spirale (50) et l'enserre de façon à en être solidaire par friction au repos et tant que la cage (17) subit, en se solidarisant par inertie avec le corps (1) à l'accélération du projectile dans le tube d'arme, une giration conjointe avec le corps (1) à une vitesse croissant de la valeur nulle à une valeur maximale et que sa spire extérieure tende à se dégager sous l'action de la force centrifuge pour une valeur légèrement inférieure ou égale à cette valeur maximale pour se plaquer contre la face périphérique intérieure (6) du corps (1 ) et s'en solidariser par friction, de telle sorte que, à la sortie du projectile hors du tube d'arme, il se produise un déroulement centrifuge de la deuxième bande spirale élastique libérant ainsi la première bande spirale élastique (50), qui subit alors également un tel déroulement centrifuge.

## Patentansprüche

1. Sicherheitseinrichtung für ein Drallgeschoss, die im Inneren des Geschosskörpers (1), der eine bestimmte bzw. festgelegte und zu einer festgelegten Translationsrichtung (3) des Geschosses parallele Kreisdrehachse (2) zeigt,
ein mobiles Organ (30) und mindestens einen Zapfen (35, 36) zur Verriegelung desselben aufweist, wobei dieser Zapfen unter Wirkung der durch den Drall des Geschosses bedingten Zentrifugalkraft bewegbar ist aus einer Verriegelungsposition zur Verriegelung des mobilen Organs (30), in der der Zapfen mit dem eine bestimmte bzw. festgelegte Position einnehmenden Organ zur Festlegung des mobilen Organs in dieser Position zusammenwirkt, in eine Freigabeposition zur Freigabe des mobilen Organs (30), in welcher das Zusammenwirken aufgehoben wird, sowie mindestens ein Spiralband (50), das normalerweise eingerollt ist und unter Wirkung der durch den Drall des Geschosses bedingten Zentrifugalkraft asurollbar ist, dadurch gekennzeichnet, dass das Organ (30) im Innenraum eines Käfigs (17) bewegbar ist, der um die Drehachse (2) in bezug auf den Körper (1) in diesem frei drehbar befestigt ist, und zwar mit Hilfe von Befestigungselementen (22, 24), die ein Spiel (j) des Käfigs (17) bei der Translation in bezug auf den Körper (1) parallel zur Drehachse (2) erlauben, und zwar jeweils zwischen einer vorderen (7) und hinteren (13) Abstützfläche des Körpers (1) unter Bezugnahme auf die Translationsrichtung (3) des Geschosses, dass der Zapfen (35, 36) unter Bezugnahme auf die Drehachse (2) in dem Käfig (17) radial verschiebbar montiert ist, und zwar einerseits zwischen der Verriegelungsposition, in der seine der Drehachse (2) am nächsten gelegene Zone (41, 43) im Inneren des Käfigs (17) mit dem mobilen Organ (30) zusammenwirkt, um das Organ (30) in der in bezug auf den Käfig (17) bestimmten bzw. vorgegebenen Position festzulegen, und in der seine von der Dreachse (2) am weitesten abliegende Zone (42, 44) mit einer äusseren, in ihrer Drehung um die Drehachse (2) zylindrischen Umfangsfläche (18) des Käfigs fluchtet, und andererseits der von der Drehachse (2) weiter abliegenden Freigabeposition, in der seine der Achse (2) am nächsten gelegene Zone (41, 43) das mobile Organ (30) befreit, dass das Spiralband (50) zwichen der äusseren Umfangsfläche (18) des Käfigs (17) und einer inneren Umfangsfläche (6) des Körpers (1) angeordnet ist und dass dieses elastisch ist und eine Masse, Form, Steifigkeit und Vorspannung derart aufweist, dass es um die äussere Umfangsfläche (18) des Käfigs (17) herumgewickelt ist und diesen unter reibschlüssiger Anlage umspannt, und zwar beim Stillstand und solange dieser bei Beschleunigung des Geschosses in dem Panzerarm durch Trägheit sich mit dem Körper (1 ) solidarisierend eine mit dem Körper (1 ) gemeinsame Drehung bei einer von dem Wert Null auf den Maximalwert anwachsenden Geschwindigkeit erfährt, und dass die äussere bzw. Endwindung des Bandes unter Einwirkung der Zentrifugalkraft um einen Wert, der etwas kleiner oder gleich dem Maximalwert ist, zur Loslösung tendiert, um sich gegen die innere Umfangsfläche (6) des Körpers (1) auszulegen und sich damit durch Reibung derart zu solidarisieren, dass bei Austreten des Geschosses aus dem Panzerarm zentrifugales Ausrollen des elastischen Spiralbandes (50) hervorgerufen wird, und zwar mit der Befreiung des Zapfens (35, 36) in Richtung seiner Bewegung aus seiner das mobile Organ (30) festlegenden in seine dieses freigebende Position.

2. Einrichtung nach Anspruch 1, wobei das Geschoss einen bestimmten bzw. festgelegten Drehsinn aufweist, dadurch gekennzeichnet, dass das elastische Spiralband (50) derart aufgerollt bzw. aufgewickelt ist, dass dessen jeweilige Zonen, die der Drehachse (2) immer mehr näherliegen, in dieser Richtung aufeinanderfolgen.

3. Einrichtung nach einem der vorhergehenden Ansprüche, dadurch gekennzeichnet, dass diese eine Vielzahl der genannten Zapfen (35, 36) aufweist, die in bezug auf die Drehachse (2) winkelförmig regelmässig verteilt angeordnet sind.

4. Einrichtung nach einem der vorhergehenden Ansprüche, dadurch gekennzeichnet, dass die Elemente zur Befestigung des Käfigs (17) in bezug auf den Körper (1) zwei Lagerzapfen (22, 24) des Käfigs (17) und zwei komplementäre axiale Öffnungen (9, 15) aufweisen, die in dem Körper (1) des Geschosses jeweils in der vorderen (7) und hinteren (13) Abstützfläche ausgebildet sind.

5. Einrichtung nach einem der vorhergehenden Ansprüche, dadurch gekennzeichnet, dass das mobile Organ (30) ein gyroskopischer Rotor mit zugehöriger bzw. eigener Achse (32) ist, der in dem Käfig (17) schwenkbar zwischen der genannten festgelegten Position, in der seine eigene Achse (32) in bezug auf die Drehachse (2) winkelförmig versetzt ist, und einer zweiten Position angeordnet ist, in der diese Achsen zusammenfallen, wobei der Rotor (30) während der Drehung des Körpers (1) zu einer Schwenkbewegung aus seiner ersten in seine zweite Position tendiert.

6. Einrichtung nach Anspruch 5, dadurch gekennzeichnet, dass der Rotor (30) einen axialen Kanal (33) aufweist, der in der zweiten Position einen integrierenden Abschnitt einer pyrotechnischen Kette des Geschosses bildet.

7. Einrichtung nach Anspruch 5, dadurch gekennzeichnet, dass diese Strom- oder Fluidkreis-Unterbrecherelemente aufweist, die durch die Schwenkbewegung des Rotors (30) gesteuert werden.

8. Einrichtung nach einem der vorhergehenden Ansprüche, dadurch gekennzeichnet, dass diese wenigstens ein zweites elastisches Spiralband aufweist, das in Richtung der Drehachse (2) um die äussere Umfangsfläche (18) des Käfigs (17) herum neben dem ersten elastischen Spiralband (50) angeordnet ist, wobei das zweite elastische Spiralband eine Masse, Form, Steifigkeit und Vorspannung derart aufweist, dass es um die äussere Umfangsfläche (18) des Käfigs (17) herum aufgerollt ist und diesen reibschlüssig bzw. durch Haftreibung umschliesst, und zwar beim Stillstand und solange dieses bei Beschleunigung des Geschosses in dem Panzerarm sich durch Trägheit mit dem Körper (1) solidarisierend eine gemeinsame Drehung mit dem Körper (1) erfährt, und zwar bei einer von dem Wert Null auf den Maximalwert anwachsenden Geschwindigkeit, und dass seine äussere bzw. Endwindung unter Wirkung der Zentrifugalkraft um einen Wert, der etwas niedriger oder gleich diesem Maximalwert ist, zur Loslösung tendiert, um sich gegen die innere Umfangsfläche (6) des Körpers auszulegen und sich damit durch Reibung zu verbinden, derart, dass bei Austritt des Geschosses aus dem Panzerarm, ein zentrifugales Ausrollen des zweiten elastischen Bandes hervorgerufen wird.

9. Einrichtung nach einem der Ansprüche 1 bis 7, dadurch gekennzeichnet, dass diese wenigstens ein zweites elastisches Spiralband aufweist, das unter Bezugnahme auf die Drehachse (2) dem ersten elastischen Spiralband (50) radial übergeordnet ist und eine Masse, Form, Steifigkeit und Vorspannung derart aufweist, dass es um die äussere bzw. Endwindung des ersten Spiralbandes (50) herum aufgerollt ist und diese reibschlüssig bzw. durch Haftreibung umschliesst, und zwar beim Stillstand und solange der Käfig (17), der sich bei Beschleunigung des Geschosses in dem Panzerarm durch Trägheit mit dem Körper (1) solidarisiert, eine gemeinsame Drehung mit dem Körper (1 ) erfährt, und zwar bei einer von dem Wert Null auf den Maximalwert anwachsenden Geschwindigkeit, und dass seine äussere bzw. Endwindung unter Wirkung der Zentrifugalkraft um einen Wert, der etwas niedriger oder gleich diesem Maximalwert ist, zur Loslösung tendiert, um sich gegen die innere Umfangsfläche (6) des Körpers (1) auszulegen und sich damit durch Reibung zu solidarisieren bzw. zusammenzuschliessen, derart, dass bei Austreten des Geschosses aus dem Panzerarm ein zentrifugales Ausrollen des zweiten elastischen Spiralbandes hervorgerufen wird, wodurch ebenso das erste elastische Spiralband (50) befreit wird, welches somit ebenfalls zentrifugal ausgerollt wird.

## Claims

1. Safety device for a rotating missile, possessing, inside the missile body (1) having a specific axis of rotation (2) parallel to a specific direction of translation (3) of the missile, a movable member (30) and at least on locking pin (35, 36) for the latter, this pin being movable, under the action of the centrifugal force redulting from the rotation of the missile, from a position for locking the movable member (30), in which it interacts with the latter, occupying a specific position, to immobilize it in this position, to a position for releasing the movable member (30), in which this interaction ceases, and at least one spiral band (50) which is normally wound up and which is capable of unwinding under the action of the centrifugal force resulting from the rotation of the missile, characterized in that:
- the said member (30) is movable inside a cage (17) mounted so as to be freely rotatable about the axis of rotation (2) relative to the body (1) within the latter, via assembly means (22, 24) allowing a translational play (j) of the cage (17) relative to the body (1) and parallel to the axis of rotation (2), between two bearing faces, a front bearing face (7) and a rear bearing face (13) respectively, of the body (1), with reference to the said direction of translation (3) of the missile,
- the said pin (35, 36) is mounted so as to slide radially in the cage (17), with reference to the axis of rotation (2), between, on the one hand, the said locking position, in which its zone (41, 43) nearest the axis of rotation (2) interacts with the movable member (30) inside the cage (17), to immobilize this member (30) in the said specific position relative to the cage (17), and in which its zone (42, 44) furthest from the axis of rotation (2) is flush with an outer peripheral face (18) of the cage (17), cylindrical in terms of revolution about the axis of rotation (2), and, on the other hand, the said release position which is further from the axis of rotation (2) and in which its zone (41, 43) nearest the latter releases the movable member (30), and
- the said spiral band (50) is interposed between the said outer peripheral face (18) of the cage (17) and an inner peripheral face (6) of the body (1), and in that it is elastic and has a mass, shape, rigidity and prestress which are such that it is wound round the outer peripheral face (18) of the cage (17), and grips it in such a way as to be frictionally connected to it at rest and as long as the latter, becoming integral with the body (1) as result of inertia in response to the acceleration of the missile in the firing tube, experiences a joint rotation with the body (1) at a speed increasing from the zero value to a maximum value, and its outer turn tends to come loose under the action of the centrifugal force at a value slightly below or equal to this maximum value and lays itself against the inner peripheral face (6) of the body (1) and is connected frictionally to it, in such a way that, when the missile emerges from the firing tube, centrifugal unwinding of the elastic spiral band (50) takes place, with the pin (35, 36) being released so as to execute a movement from its position locking the movable member (30) to its position releasing the latter.

2. Device according to Claim 1, with the missile having a specific direction of rotation (4), characterized in that the elastic spiral band (50) is wound in such a way that its respective zones which are nearer and nearer to the axis of rotation (2) succeed one another in this direction (4).

3. Device according to either one of the preceding claims, characterized in that it has a plurality of the said pins (35, 36) which are uniformly distributed angularly with reference to the axis of rotation (2).

4. Device according to any one of the preceding claims, characterized in that the means of assembling the cage (17) relative to the body (1 ) comprise two journals (22, 24) of the cage (17) and two matching axial orifices (9, 15) made in the missile body (1) respectively in the front bearing face (7) and in the rear bearing face (13).

5. Device according to any one of the preceding claims, characterized in that the movable member (30) is a gyroscopic rotor having a proper axis (32) and mounted inside the cage (17) so as to tilt between the said specific position, in which its proper axis (32) is offset angularly relative to the axis of rotation (2), and a second position, in which these axes coincide with one another, the rotor (30) tending to tilt from its first position to its second position during the rotation of the body (1).

6. Device according to claim 5, characterized in that the rotor (30) has an axial channel (33) which, in the second position, forms an integral part of a pyrotechnic chain of the missile.

7. Device according to claim 5, characterized in that it has means of breaking an electrical or fluidic circuit which are controlled by the tilting of the rotor (30).

8. Device according to any one of the preceding claims, characterized in that it has at least one second elastic spiral band placed next to the said first elastic spiral band (50) round the outer peripheral face (18) of the cage (17) in the direction of the axis of rotation (2), this second elastic band having a mass, shape, rigidity and prestress which are such that it is wound round the outer peripheral face (18) of the cage (17) and grips it in such a way as to be frictionally connected to it at rest and as long as the latter, becoming integral with the body (1) as result of inertia in response to the acceleration of the missile in the firing tube, experiences a joint rotation with the body (1) at a speed increasing from the zero value to a maximum value, and its outer turn tends to come loose under the action of the centrifugal force at a value slightly below or equal to this maximum value and lays itself against the inner peripheral face (6) of the body and is connected frictionally to it, in such a way that, when the missile emerges from the firing tube, centrifugal unwinding of the second elastic spiral band takes place.

9. Device according to any one of claims 1 to 7, characterized in that it possesses at least one second elastic spiral band superimposed radially on the said first elastic spiral band (50), with reference to the axis of rotation (2), and having a mass, shape, rigidity and prestress which are such that it is wound round the outer turn of the first spiral band (50) and grips it in such a way as to be frictionally connected to it at rest and as long as the cage (17), becoming integral with the body (1) as result of inertia in response to the acceleration of the missile in the firing tube, experiences a joint rotation with the body (1) at a speed increasing from the zero value to a maximum value, and its outer turn tends to come loose under the action of the centrifugal force at a value slightly below or equal to its maximum value and lays itself against the inner peripheral face (6) of the body (1) and is connected frictionally to it, in such a way that, when the missile emerges from the firing tube, centrifugal unwinding of the second elastic spiral band takes place, thus releasing the first elastic spiral band (50) which then likewise undergoes such centrifugal unwinding.
